# EUROPÄISCHE PATENTSCHRIFT

(11) **EP 0 008 017 B1**
(45) Veröffentlichungstag und Bekanntmachung des Hinweises auf die Patenterteilung: **06.01.1982**
(21) Anmeldenummer: 79102464.9
(22) Anmeldetag: 16.07.1979
(51) Int. Cl.: F24F 13/12, E06B 7/02

(54) **Schieberlüftung**
Vent with sliding shutter
Aérateur à registre coulissant

(30) Priorität: 26.07.1978 DE 2832774
(43) Veröffentlichungstag der Anmeldung: 20.02.1980
(73) Patentinhaber: Gretsch-Unitas GmbH Baubeschlagfabrik, D-71254 Ditzingen (DE)
(72) Erfinder: Maus, Julius, D-7000 Stuttgart 1 (DE)
(74) Vertreter: Schmid, Berthold, Dipl.-Ing.

## Beschreibung

Die Erfindung bezieht sich auf eine Schieberlüftung mit einem Lüftungsöffnungen aufweisenden Grundkörper und einem schiebbar daran gelagerten, ebenfalls mit Lüftungsöffnungen versehenen Lüftungsschieber, wobei beide Teile aus Kunststoff oder einem anderen Material geringer Wärmeleitfähigkeit gefertigt sind und der Lüftungsschieber eine Verstärkung aus einem Material geringerer Wärmedehnung als Kunststoff aufweist. Eine derartige Schieberlüftung ist beispielsweise durch die BE-A-718623 bereits bekannt geworden. Sie besteht vorzugsweise aus glasfaserverstärktem Nylon (eingetragenes Warenzeichen). Glasfaserverstärkter Kunststoff dehnt sich nur geringfügig aus, weswegen bei einer solchen Schieberlüftung die Gefahr verhältnismäßig gering ist, daß sie bei Erwärmung aufgrund unterschiedlicher Längenausdehnung des Grundkörpers und des Lüftungsschiebers in der Schließstellung nicht dicht schließt. Andererseits ist aber die Herstellung jedes aus glasfaserverstärktem Kunststoff bestehenden Teils und damit auch des Lüftungsschiebers verhältnismäßig aufwendig und somit teuer. Die teure Herstellung rührt vor allen Dingen daher, daß das preiswerte Strangpreßverfahren bei einem glasfaserverstärkten Kunststoff nicht mehr anwendbar ist und somit ein Aufbau aus mehreren Einzelkomponenten notwendig wird.

Die Aufgabe der Erfindung besteht infolgedessen darin, eine Sphieberlüftung gemäß dem Oberbegriff des Anspruchs 1 so weiterzubilden, daß sie zwar die Vorteile eines verstärkten Kunststoffs mit sich bringt, andererseits aber die Nachteile eines glasfaserverstärkten Kunststoffs, d. h. dessen hohe Herstellungskosten vermeidet.

Zur Lösung dieser Aufgabe wird erfindungsgemäß vorgeschlagen, daß die Schieberlüftung gemäß dem Oberbegriff des Anspruchs 1 entsprechend dem kennzeichnenden Teil dieses Anspruchs ausgebildet ist. Weil die aus einem Material geringerer Wärmedehnung als Kunststoff bestehende Verstärkung des Lüftungsschiebers erfindungsgemäß außen angebracht ist, sind die Herstellungskosten und der Herstellungsaufwand in der angestrebten Weise geringer als beispielsweise bei der Schieberlüftung gemäß der BE-A, wobei der Vorteil einer dichtschließenden Schieberlüftung auch bei Erwärmung erhalten bleibt. Trotz der unterschiedlichen Masse von Grundkörper und Lüftungsschieber verhindert auch die erfindungsgemäße Armierung eine unterschiedlich starke Ausdehnung von Lüftungsschieber und Grundkörper, d. h. die unter Wärmeeinfluß stattfindende Verlängerung von Grundkörper und Lüftungsschieber ist im wesentlichen gleich groß. Infolgedessen werden die Lüftungsöffnungen des Grundkörpers über die gesamte Länge der Schieberlüftung vollständig abgedeckt, wenn die Schieberlüftung geschlossen und erwärmt ist. Darüber hinaus hat diese Schieberlüftung den Vorteil, daß sie geringere Wärmeverluste verursacht als eine ganz aus Aluminium gefertigte Schieberlüftung.

Eine Weiterbildung der Erfindung besteht darin, daß die Verstärkungsschicht aus Aluminium besteht und an ihrer Außenfläche mit einer Eloxalschicht überzogen ist. Letztere kann man farblich auf ihre Umgebung abstimmen.

In der Zeichnung sind verschiedene Ausführungsbeispiele der Erfindung dargestellt. Es zeigt
Fig. 1 perspektivisch und beidseitig abgebrochen die erfindungsgemäße Schieberlüftung,
Fig. 2 einen Schnitt gemäß der Linie 11-11 der Fig.1,
Fig. 3 einen ähnlichen Schnitt einer Varianten.

Die mit einem herkömmlichen Antriebsmechanismus für den Lüftungsschieber ausgestattete und mit bekannten Befestigungseinrichtungen versehene Schieberlüftung 1 besteht im wesentlichen aus einem Grundkörper 2 und einem Lüftungsschieber 3. Der Grundkörper 1 besitzt Lüftungsöffnungen 4, und der Lüftungsschieber 3 ist mit Lüftungsöffnungen 5 versehen. Beide sind vorzugsweise gleich groß, und zwischen ihnen befinden sich Stege 6 bzw. 7, deren Abmessungen denen der Lüftungsöffnungen 4 bzw. 5 entsprechen. Der Lüftungsschieber ist in Führungen 8 bzw. 9 im Sinne des Doppelpfeils 10 hin- und herverschiebbar. Die Lüftung ist geöffnet, wenn die Lüftungsöffnungen 4 und 5 deckungsgleich liegen, während sie geschlossen ist, wenn sich die Stege 7 des Lüftungsschiebers 3 hinter den Lüftungsöffnungen 4 des Grundkörpers 2 befinden. Gleichzeitig stehen dann die Stege 6 des Grundkörpers vor den Lüftungsöffnungen 5 des Lüftungsschiebers 3.

Sowohl der Lüftungsschieber als auch der Grundkörper bestehen aus einem Werkstoff geringer Wärmeleitfähigkeit, insbesondere aus Kunststoff. Beim Ausführungsbeispiel ist lediglich der Lüftungsschieber mit einer Verstärkung aus einem Werkstoff geringerer Wärmedehnung als dieser Kunststoff od. dgl. versehen.

Gemäß Fig. 2 ist der Lüftungsschieber an seiner gegen das Rauminnere weisenden Fläche vorzugsweise vollständig mit einer Verstärkung versehen, die beispielsweise aus einer aufgeklebten Aluminiumfolie 11 bestehen kann. Im Bedarfsfalle kann man letztere eloxieren. Bei Verwendung eines anderen Werkstoffs kann man die Verstärkung auch lackieren oder mit einem anderen bekannten Überzug versehen.

Gemäß Fig. 3 befindet sich an beiden Seiten des Lüftungsschiebers 3 eine Verstärkung 12, 13, die über ein Zwischenstück 14 verbunden und infolgedessen einstückig hergestellt sein können. Im Falle der Fig. 2 ist der Querschnitt des Längsstegs 15 rechteckig, während er in Fig. 3 die Form eines auf dem Kopf stehenden T 16 hat. Dabei schließt dann die Verstärkung 12, 13, 14 bündig mit dem T-Quersteg ab.

## Patentansprüche

1. Scₕieberlüftung (1) mit einem Lüftungsöffnungen (4) aufweisenden Grundkörper (2) und einem schiebbar daran gelagerten, ebenfalls mit Lüftungsöffnungen (5) versehenen Lüftungsschieber (3), wobei beide Teile aus Kunststoff oder einem anderen Material geringer Wärmeleitfähigkeit gefertigt sind und der Lüftungsschieber (3) eine Verstärkung (12 bis 14) aus einem Material geringerer Wärmedehnung als Kunststoff aufweist, dadurch gekennzeichnet, daß die Verstärkung (12 bis 14) an der gegen das Rauminnere und/oder der nach außen weisenden Fläche des Lüftungsschiebers (3) angeordnet ist.

2. Schieberlüftung nach Anspruch 1, dadurch gekennzeichnet, daß die Verstärkung (11) aus Aluminium besteht und an ihrer Außenfläche mit einer Eloxalschicht überzogen ist.

## Claims

1. Sliding ventilator (1) with a main body (2) having ventilation openings (4) and, slidably mounted thereon, a ventilation slide (3) also provided with ventilation openings (5), both parts being formed from a synthetic material or another material with poor heat conductivity and the ventilation slide (3) has a reinforcement (12 to 14) of a material having a lower coefficient of expansion than the synthetic material, characterised in that the reinforcement (12 to 14) is positioned opposite the interior of the room and/or on the outer surface of the ventilation slide.

2. Sliding ventilator according to claim 1, characterised in that the reinforcement (12 to 14) is covered on its outer surface with an anodised layer.

## Revendications

1. Aérateur à coulisseau (1) qui comporte un corps (2) présentant des ouvertures d'aération (4) et un coulisseau d'aération (3) monté coulissant dans le corps, également muni d'ouvertures d'aération (5), les deux éléments étant fabriqués en matière plastique ou autre matière à faible conductibilité thermique et le coulisseau d'aération (3) présentant un renforcement (12 à 14) en une matière à plus faible conductibilité thermique que la matière plastique, caractérisé en ce que le renforcement (12 à 14) est disposé sur la surface du coulisseau d'aération (3) en regard de l'intérieur de la pièce et/ou en regard de l'extérieur.

2. Aérateur à coulisseau suivant la revendication 1, caractérisé en ce que le renforcement (11) est en aluminium et est revêtu d'une couche d'anodisation sur sa surface externe.
